# EUROPÄISCHE PATENTSCHRIFT

(11) **EP 3 901 371 B1**
(45) Veröffentlichungstag und Bekanntmachung des Hinweises auf die Patenterteilung: **03.05.2023**
(21) Anmeldenummer: 21163305.2
(22) Anmeldetag: 18.03.2021
(51) Int. Cl.: E01C 19/28, B06B 1/16

(54) **UNWUCHTANORDNUNG FÜR EINE VERDICHTERWALZE EINES BODENVERDICHTERS**
IMBALANCE ARRANGEMENT FOR A COMPACTOR ROLLER OF A SOIL COMPACTOR
BALOURD POUR UN ROULEAU D'ENGIN DE COMPACTAGE D'UN ENGIN DE COMPACTAGE DE SOL

(30) Priorität: 22.04.2020 DE 102020110952
(43) Veröffentlichungstag der Anmeldung: 27.10.2021
(73) Patentinhaber: Hamm AG, 95643 Tirschenreuth (DE)
(72) Erfinder: Wolfrum, Gerhard, 95679 Waldershof (DE); Janner, Peter, 92703 Krummennaab (DE)
(74) Vertreter: Ruttensperger Lachnit Trossin Gomoll

(56) Entgegenhaltungen:
- WO-A1-03/097940
- DD-A1- 29 601

## Beschreibung

Die vorliegende Erfindung betrifft eine Unwuchtanordnung für eine Verdichterwalze eines Bodenverdichters, umfassend eine um eine Unwucht-Drehachse drehbare erste Unwuchtmasseneinheit mit einem bezüglich der Unwucht-Drehachse exzentrischen ersten Massenschwerpunkt, eine um die Unwucht-Drehachse drehbare zweite Unwuchtmasseneinheit mit einem bezüglich der Unwucht-Drehachse exzentrischen zweiten Massenschwerpunkt, einen Unwuchtantrieb zum gemeinsamen Antreiben der ersten Unwuchtmasseneinheit und der zweiten Unwuchtmasseneinheit zur Drehung um die Unwucht-Drehachse sowie eine Phasenlage-Verstelleinheit zum Verstellen einer Phasenlage des ersten Massenschwerpunkts bezüglich des zweiten Massenschwerpunkts um die Unwucht-Drehachse.

Eine derartige Unwuchtanordnung ist aus der DE 102 35 976 A1 bekannt. Eine der beiden Unwuchtmasseneinheiten ist bei dieser bekannten Unwuchtanordnung mit der Antriebswelle eines Unwuchtantriebs gekoppelt und durch diesen direkt zur Drehung um eine Unwucht-Drehachse antreibbar. Die andere der beiden Unwuchtmasseneinheiten ist über eine als Planetengetriebe ausgebildete Phasenlage-Verstelleinheit durch den Unwuchtantrieb zur Drehung um die Unwucht-Drehachse antreibbar. Um die Phasenlage, also die Winkellage, der Massenschwerpunkte der beiden Unwuchtmasseneinheit um die Unwucht-Drehachse bezüglich einander verstellen zu können, weist die als Planetengetriebe ausgebildete Phasenlage-Verstelleinheit ein Eingangshohlrad sowie ein Ausgangshohlrad auf. Eine Mehrzahl von in Umfangsrichtung aufeinander folgenden Planetenradeinheiten weist jeweils ein Eingangsplanetenrad auf, das mit dem Eingangshohlrad und einem durch den Unwuchtantrieb zur Drehung antreibbaren Eingangssonnenrad in Kämmeingriff steht, und weist ein Ausgangsplanetenrad auf, das mit dem Ausgangshohlrad und einem mit der anderen Unwuchtmasseneinheit zur gemeinsamen Drehung gekoppelten Ausgangssonnenrad in Kämmeingriff steht.

Eine Unwuchtanordnung gemäß dem Oberbegriff des Anspruchs 1 ist aus der DD-A-29601 bekannt. Die bei dieser Unwuchtanordnung vorgesehene Stirnrad-Getriebeanordnung umfasst ein mit einer Unwuchtmasseneinheit zur gemeinsamen Drehung gekoppeltes Getriebe-Eingangsstirnrad und ein mit einer anderen Unwuchtmasseneinheit zur gemeinsamen Drehung gekoppeltes Getriebe-Ausgangsstirnrad. Zwischen dem Getriebe-Eingangsstirnrad und dem Getriebe Ausgangsstirnrad wird das Drehmoment über zwei Planetengetriebeanordnungen übertragen, von welchen jede ein Hohlrad und eine Mehrzahl von Planetenrädern umfasst. Die Planetenräder der beiden Planetengetriebeanordnungen sind an einem gemeinsamen Planetenradträger getragen. Eines der beiden Holderräder ist zur Einstellung der Phasenlage der Massenschwerpunkte der beiden Unwuchtmasseneinheiten zueinander bezüglich des anderen Hohlrads verdrehbar.

Es ist die Aufgabe der vorliegenden Erfindung, eine Unwuchtanordnung für eine Verdichterwalze eines Bodenverdichters vorzusehen, welche bei kompaktem und einfach zu realisierendem Aufbau große Drehmomente zuverlässig übertragen kann.

Erfindungsgemäß wird diese Aufgabe gelöst durch eine Unwuchtanordnung für eine Verdichterwalze eines Bodenverdichters, umfassend:
- eine um eine Unwucht-Drehachse drehbare erste Unwuchtmasseneinheit mit einem bezüglich der Unwucht-Drehachse exzentrischen ersten Massenschwerpunkt,
- eine um die Unwucht-Drehachse drehbare zweite Unwuchtmasseneinheit mit einem bezüglich der Unwucht-Drehachse exzentrischen zweiten Massenschwerpunkt,
- einen Unwuchtantrieb zum gemeinsamen Antreiben der ersten Unwuchtmasseneinheit und der zweiten Unwuchtmasseneinheit zur Drehung um die Unwucht-Drehachse,
- eine Phasenlage-Verstelleinheit zum Verstellen einer Phasenlage des ersten Massenschwerpunkts bezüglich des zweiten Massenschwerpunkts um die Unwucht-Drehachse.

Die erfindungsgemäße Unwuchtanordnung zeichnet sich dadurch aus, dass die Phasenlage-Verstelleinheit eine Stirnrad-Getriebeanordnung im Drehmomentübertragungsweg zwischen dem Unwuchtantrieb und der ersten Unwuchtmasseneinheit oder der zweiten Unwuchtmasseneinheit umfasst.

Da bei der erfindungsgemäß aufgebauten Unwuchtanordnung die Phasenlage-Verstelleinheit eine Stirnrad-Getriebeanordnung umfasst, also eine Getriebeanordnung, bei welcher alle miteinander in Antriebsverbindung bzw. in Kämmeingriff stehenden Zahnräder als Stirnräder ausgebildet sind, kann ein Aufbau mit Standardbauteilen realisiert werden, der zur Übertragung großer Drehmomente geeignet ist. Der Einsatz von im Allgemeinen sehr aufwendig herzustellenden Hohlrädern, wie dies bei Planetengetrieben unabdingbar ist, ist nicht erforderlich. Auch das Vorsehen einer vergleichsweise großen Anzahl an Planetenrädern, die erforderlich sind, um die bei derartigen Unwuchtanordnungen auftretenden Drehmomente sicher übertragen zu können, ist nicht erforderlich.

Es ist darauf hinzuweisen, dass im Sinne der vorliegenden Erfindung Stirnräder Zahnräder sind, welche an ihrem Außenumfang eine Verzahnung mit nach radial außen vorstehenden Zähnen aufweisen und welche mit anderen Stirnrädern dadurch in Antriebsverbindung stehen, dass die Verzahnungen dieser Stirnräder in Kämmeingriff stehen und somit in Kämmeingriff miteinander stehende Stirnräder sich gegensinnig drehen, oder dass ein Endlos-Übertragungsorgan, wie zum Beispiel ein Zahnriemen oder eine Kette, mit den Verzahnungen dieser Stirnräder in Eingriff steht und somit auf diese Art und Weise in Antriebsverbindung miteinander stehende Stirnräder sich gleichsinnig drehen.

Die Stirnrad-Getriebeanordnung umfasst ein durch den Unwuchtantrieb zur Drehung um eine Getriebe-Drehachse antreibbares Getriebe-Eingangsstirnrad, ein um die Getriebe-Drehachse drehbares Getriebe-Ausgangsstirnrad und eine Gruppe von mit dem Getriebe-Eingangsstirnrad und dem Getriebe-Ausgangsstirnrad in Kämmeingriff stehenden Getriebe-Verstellstirnrädern, wobei die Getriebe-Verstellstirnräder an einem Verstellstirnradträger drehbar getragen sind, und wobei der Verstellstirnradträger bezüglich des Getriebe-Eingangsstirnrads und des Getriebe-Ausgangsstirnrads um die Getriebe-Drehachse drehbar ist. Durch die Verdrehung bzw. Verschwenkung des Verstellstirnradträgers um die Getriebe-Drehachse wird eine Relativdrehung zwischen dem Getriebe-Eingangsstirnrad und dem Getriebe-Ausgangsstirnrad und somit eine Änderung der Phasenlage der Massenschwerpunkte der beiden Unwuchtmasseneinheiten bezüglich einander erzwungen.

Um diese Verschwenkung des Verstellstirnradträgers um die Getriebe-Drehachse zu erreichen, kann dem Verstellstirnradträger ein Verstellstirnradträgerantrieb zum Verschwenken des Verstellstirnradträgers um die Getriebe-Drehachse zugeordnet sein. Ein derartiger Verstellstirnradträgerantrieb kann einen Antriebsmotor umfassen, welcher auf den Verstellstirnradträger zum Beispiel über einen Kurbelantrieb, einen Schneckenradantrieb, einen Zahnstangenantrieb oder einen Zahnradantrieb, insbesondere einen Stirnradantrieb, einwirkt.

Für eine baulich einfache Ausgestaltung wird vorgeschlagen, dass die Getriebe-Drehachse der Unwucht-Drehachse entspricht.

Zur Drehmomentübertragungskopplung des Getriebe-Eingangsstirnrads mit dem Getriebe-Ausgangsstirnrad kann die Gruppe von Verstellsstirnrädern ein um eine zur Getriebe-Drehachse parallele erste Verstellstirnrad-Drehachse drehbares und mit dem Getriebe-Eingangsstirnrad in Kämmeingriff stehendes erstes Verstellstirnrad und ein um eine zur Getriebe-Drehachse parallele zweite Verstellstirnrad-Drehachse drehbares und mit dem ersten Verstellstirnrad und dem Getriebe-Ausgangsstirnrad in Kämmeingriff stehendes zweites Verstellstirnrad umfassen.

Bei einer Ausgestaltungsvariante einer erfindungsgemäßen Unwuchtanordnung kann das Getriebe-Ausgangsstirnrad mit der zweiten Unwuchtmasseneinheit zur gemeinsamen Drehung gekoppelt sein.

Um eine gleichmäßige Gewichtsverteilung einer Verdichterwalze in Richtung einer Walzendrehachse derselben zu unterstützen, wird vorgeschlagen, dass das Getriebe-Eingangsstirnrad mit dem Unwuchtantrieb über die erste Unwuchtmasseneinheit zur Drehung antreibbar ist, oder/und dass die erste Unwuchtmasseneinheit und die zweite Unwuchtmasseneinheit axial zwischen dem Unwuchtantrieb und der Phasenlage-Verstelleinheit angeordnet sind.

Für eine derartige Verteilung des Gewichts in Richtung der Walzendrehachse kann die erste Unwuchtmasseneinheit in einem ersten axialen Endbereich mit dem Unwuchtantrieb zum Antreiben der ersten Unwuchtmasseneinheit zur Drehung um die Unwucht-Drehachse gekoppelt sein, und die erste Unwuchtmasseneinheit kann in einem zweiten axialen Endbereich vermittels einer Getriebe-Übertragungseinheit mit dem Getriebe-Eingangsstirnrad in Antriebsverbindung stehen.

Dabei kann die Getriebe-Übertragungseinheit umfassen:
- ein mit dem zweiten axialen Endbereich der ersten Unwuchtmasseneinheit zur gemeinsamen Drehung um die Unwucht-Drehachse gekoppeltes Übertragungs-Antriebsstirnrad,
- ein erstes Übertragungs-Zwischenstirnrad an einer um eine zur Unwucht-Drehachse parallelen Übertragungs-Drehachse drehbaren Übertragungswelle, wobei das erste Übertragungs-Zwischenstirnrad in Antriebsverbindung mit dem Übertragungs-Antriebsstirnrad steht,
- ein zweites Übertragungs-Zwischenstirnrad an der Übertragungswelle, wobei das zweite Übertragungs-Stirnrad in Antriebsverbindung mit dem Getriebe-Eingangsstirnrad steht.

Um dafür zu sorgen, dass das erste Übertragungs-Stirnrad und das Übertragungs-Antriebsstirnrad sich in der gleichen Drehrichtung drehen, kann das erste Übertragungs-Zwischenstirnrad mit dem Übertragungs-Antriebsstirnrad vermittels eines Endlos-Übertragungsorgans oder/und wenigstens eines Verbindungs-Stirnrads in Antriebsverbindung stehen. Bei Einsatz beispielsweise eines einzigen mit dem ersten Übertragungs-Stirnrad und dem Übertragungs-Antriebsstirnrad in Kämmeingriff stehenden Verbindungs-Stirnrads ist gleichermaßen gewährleistet, dass das erste Übertragungs-Stirnrad und das Übertragungs-Antriebsstirnrad in der gleichen Drehrichtung drehen. Auch mehrere einen Zahnradzug bildende Verbindungs-Stirnräder können zur Herstellung der Antriebsverbindung eingesetzt werden.

Das zweite Übertragungs-Zwischenstirnrad kann mit dem Getriebe-Eingangsstirnrad in Kämmeingriff stehen, so dass diese beiden Stirnräder sich gegensinnig zueinander drehen.

Das Endlos-Übertragungsorgan kann für eine schlupffreie Übertragung des Drehmoments einen Zahnriemen oder eine Antriebskette umfassen. Ferner kann hierfür vorgesehen sein, dass das erste Übertragungs-Zwischenstirnrad und das zweite Übertragungs-Zwischenstirnrad an der Übertragungswelle drehfest getragen sind.

Bei einer alternativen Ausgestaltungsart einer Unwuchtanordnung kann zum Einleiten eines Antriebsdrehmoments das Getriebe-Eingangsstirnrad in Antriebsverbindung mit einem Motor-Antriebsstirnrad stehen.

Um für das Getriebe-Eingangsstirnrad die erforderliche Drehrichtung vorzusehen, so dass die beiden Unwuchtmasseneinheiten sich in der gleichen Drehrichtung drehen, wird vorgeschlagen, dass das Getriebe-Eingangsstirnrad in Kämmeingriff mit dem Motor-Antriebsstirnrad steht. Das Motor-Antriebsstirnrad kann an einer Antriebswelle des Unwuchtantriebs vorgesehen sein.

Um bei dieser Ausgestaltung das Antriebsdrehmoment auch zur ersten Unwuchtmasseneinheit leiten zu können, kann die erste Unwuchtmasseneinheit vermittels einer Getriebe-Übertragungseinheit mit dem Motor-Antriebsstirnrad in Antriebsverbindung stehen.

Dabei kann die Getriebe-Übertragungseinheit umfassen:
- ein erstes Übertragungs-Zwischenstirnrad an einer um eine zur Unwucht-Drehachse parallelen Übertragungs-Drehachse drehbaren Übertragungswelle, wobei das erste Übertragungs-Zwischenstirnrad in Antriebsverbindung mit dem Motor-Stirnrad steht,
- ein zweites Übertragungs-Zwischenstirnrad an der Übertragungswelle,
- ein mit der ersten Unwuchtmasseneinheit zur gemeinsamen Drehung um die Unwucht-Drehachse gekoppeltes Übertragungs-Abtriebsstirnrad, wobei das Übertragungs-Abtriebsstirnrad in Antriebsverbindung mit dem zweiten Übertragungs-Zwischenstirnrad steht.

Zum Erreichen der erforderlichen Drehrichtung der ersten Unwuchtmasseneinheit wird vorgeschlagen, dass das erste Übertragungs-Zwischenstirnrad mit dem Motor-Antriebsstirnrad in Kämmeingriff steht, oder/und dass das zweite Übertragungs-Zwischenstirnrad mit dem Übertragungs-Abtriebsstirnrad in Kämmeingriff steht.

Für eine zuverlässige Drehmomentübertragung in der Getriebe-Übertragungseinheit können das erste Übertragungs-Zwischenstirnrad und das zweite Übertragungs-Zwischenstirnrad an der Übertragungswelle drehfest getragen sein.

Für eine axial kompakt bauende Ausgestaltung können der Unwuchtantrieb und die Phasenlage-Verstelleinheit an der selben axialen Seite bezüglich der ersten Unwuchtmasseneinheit und der zweiten Unwuchtmasseneinheit angeordnet sein.

Die vorliegende Erfindung betrifft ferner eine Verdichterwalze für einen Bodenverdichter, umfassend einen eine Walzendrehachse umgebenden Walzenmantel, wobei in einem Walzeninnenraum eine erfindungsgemäß aufgebaute Unwuchtanordnung vorgesehen ist.

Um die Verdichterwalze als Vibrationswalze betreiben zu können, bei welcher durch die Unwuchtanordnung eine zur Walzendrehachse im Wesentlichen orthogonal wirkende, periodische Kraft auf die Verdichterwalze ausgeübt wird, wird vorgeschlagen, dass die Walzendrehachse der Unwucht-Drehachse entspricht.

Die vorliegende Erfindung betrifft ferner einen Bodenverdichter, umfassend wenigstens eine an einem Verdichterrahmen um eine Walzendrehachse drehbar getragene, erfindungsgemäß aufgebaute Verdichterwalze.

Die vorliegende Erfindung wird nachfolgend mit Bezug auf die beiliegenden Figuren detailliert beschrieben. Es zeigt:
- Fig. 1: eine perspektivische Ansicht eines Bodenverdichters mit zwei Verdichterwalzen;
- Fig. 2: eine Schnittansicht einer an einem Maschinenrahmen drehbar getragenen Verdichterwalze des Bodenverdichters der Fig. 1 mit einer in der Verdichterwalze angeordneten Unwuchtanordnung;
- Fig. 3: eine teilweise im Schnitt dargestellte perspektivische Ansicht einer Phasenlage-Verstelleinheit der Unwuchtanordnung der Verdichterwalze der Fig. 2;
- Fig. 4: die Phasenlage-Verstellanordnung der Fig. 3 mit weiteren entfernten Gehäuseteilen;
- Fig. 5: die Phasenlage-Verstelleinheit der Fig. 4, betrachtet unter einem anderen Blickwinkel;
- Fig. 6: eine perspektivische Ansicht einer Phasenlage-Verstelleinheit einer anderen Ausgestaltungsart;
- Fig. 7: die Phasenlage-Verstelleinheit der Fig. 6, betrachtet unter einem anderen Blickwinkel;
- Fig. 8: die Phasenlage-Verstelleinheit der Fig. 8 ohne diese teilweise aufnehmende Gehäuseteile;
- Fig. 9: die Phasenlage-Verstelleinheit der Fig. 8, betrachtet unter einem anderen Blickwinkel;
- Fig. 10: die Phasenlage-Verstelleinheit der Fig. 8 mit weiteren nicht dargestellten Gehäuseteilen.

In Fig. 1 ist ein Bodenverdichter allgemein mit 10 bezeichnet. Der Bodenverdichter 10 umfasst an einem zentralen Maschinenrahmen 12 eine Kabine 14, in welcher eine Bedienperson Platz nehmen kann. An dem zentralen Maschinenrahmen 12 sind schwenkbar ein vorderer Maschinenrahmen 16 und ein hinterer Maschinenrahmen 18 getragen. Am vorderen Maschinenrahmen 16 und am hinteren Maschinenrahmen 18 ist jeweils eine Verdichterwalze 20, 22 um eine Walzendrehachse drehbar getragen. Der vordere Maschinenrahmen 16 und der hintere Maschinenrahmen 18 sowie die daran drehbar getragenen Verdichterwalzen 20, 22 können zueinander im Wesentlichen baugleich sein und werden nachfolgend unter Bezug auf Fig. 2 beispielhaft anhand des hinteren Maschinenrahmens 18 bzw. der daran um eine Walzendrehachse W drehbar getragenen Verdichterwalze 22 erläutert.

Es ist darauf hinzuweisen, dass der Bodenverdichter 10 verschiedenst ausgeführt sein kann und beispielsweise auch nur eine derartige Verdichterwalze, beispielsweise im vorderen Bereich desselben aufweisen kann, während im hinteren Bereich des Bodenverdichters 10 dann eine Mehrzahl von Gummirädern vorgesehen sein kann. Der nachfolgend erläuterte Aufbau einer Verdichterwalze kann grundsätzlich unabhängig von der Ausgestaltung des Bodenverdichters 10 realisiert sein.

Die Verdichterwalze 22 umfasst einen die Walzendrehachse W umgebenden Walzenmantel 24, der einen Walzeninnenraum 26 umgibt. An seitlichen Rahmenteilen 28, 30 des hinteren Maschinenrahmens 18 ist die Verdichterwalze 22 um die Walzendrehachse W drehbar getragen. Zum Antrieb des Bodenverdichters 10 kann der Verdichterwalze 22 ein Fahrantriebsmotor 23, beispielsweise Hydraulikmotor, zugeordnet sein.

Im Walzeninnenraum 26 ist eine allgemein mit 32 bezeichnete Unwuchtanordnung vorgesehen. Die Unwuchtanordnung 32 umfasst zwei um eine Unwucht-Drehachse U drehbare Unwuchtmasseneinheiten 34, 36 jeweils mit einem zur Unwucht-Drehachse U, welche der Walzendrehachse W entspricht, exzentrischen Massenschwerpunkt M₁, M₂. Die beiden Unwuchtmasseneinheiten 34, 36 sind so zueinander angeordnet, dass deren Massenschwerpunkte M₁, M₂ im gleichen axialen Bereich, insbesondere einem axialen Mittenbereich der Verdichterwalze 22 positioniert sind. Wie in Fig. 2 erkennbar, kann beispielsweise die erste Unwuchtmasseneinheit 34 in der Verdichterwalze 22 an darin getragenen Aufhängungen 38, 40 drehbar getragen sein, und die zweite Unwuchtmasseneinheit 36 kann in der ersten Unwuchtmasseneinheit 34 aufgenommen und daran drehbar getragen sein.

Der Unwuchtanordnung 32 ist ein Unwuchtantrieb 42 zugeordnet. Dieser beispielsweise als Hydraulikmotor ausgebildete Unwuchtantrieb 42 ist mit einem von der ersten Unwuchtmasseneinheit 34 sich erstreckenden Wellenabschnitt 44 zur gemeinsamen Drehung gekoppelt und treibt somit die erste Unwuchtmasseneinheit 34 direkt zur Drehung um die Unwucht-Drehachse U bzw. die Walzendrehachse W an. Direkt bedeutet in diesem Sinne, dass zwischen einer Antriebswelle des Unwuchtantriebs 42 und dem Wellenabschnitt 44 bzw. der ersten Unwuchtmasseneinheit 34 keine das Drehmoment übertragende Getriebeanordnung oder dergleichen vorgesehen ist.

Die zweite Unwuchtmasseneinheit 36 wird durch den Unwuchtantrieb 42 über die erste Unwuchtmasseneinheit 34 und eine allgemein mit 46 bezeichnete Phasenlage-Verstelleinheit zur Drehung um die Unwucht-Drehachse U angetrieben. Die Phasenlage-Verstelleinheit 46 ist antriebsseitig an einen Hohlwellenabschnitt 48 der ersten Unwuchtmasseneinheit 34 und abtriebsseitig an einen den Hohlwellenabschnitt 48 durchsetzenden Wellenabschnitt 50 der zweiten Unwuchtmasseneinheit 36 angekoppelt.

Vermittels der Phasenlage-Verstelleinheit 46 wird nicht nur das Antriebsdrehmoment des Unwuchtantriebs 42 über die erste Unwuchtmasseneinheit 34 auf die zweite Unwuchtmasseneinheit 36 übertragen, sondern die Phasenlage-Verstelleinheit 46 kann auch dazu betrieben werden, die Phasenlage der Massenschwerpunkte M₁, M₂ der beiden Unwuchtmasseneinheiten 34, 36 um die Unwucht-Drehachse U bezüglich einander einzustellen, was bedeutet, dass der Winkelabstand der beiden Massenschwerpunkte M₁, M₂ um die Unwucht-Drehachse U bezüglich einander eingestellt werden kann. Der Verstellbereich beträgt vorzugsweise 180°, so dass, ausgehend von dem in Fig. 2 dargestellten Zustand, in welchem die beiden Massenschwerpunkte M₁, M₂ einen Winkelabstand von 180° zueinander aufweisen und somit die durch die beiden Unwuchtmasseneinheiten 34, 36 bereitgestellten Unwuchten einander kompensieren, der Winkelabstand auf Null reduziert werden kann, so dass die beiden Massenschwerpunkte M₁, M₂ die gleiche Phasenlage zueinander aufweisen und die Unwuchtanordnung 32 eine maximale Unwucht bereitstellt. Da die Unwuchtanordnung 32 derart positioniert ist, dass die Unwuchtmasseneinheiten 34, 36 durch den Unwuchtantrieb 42 zur Drehung um die Walzendrehachse V angetrieben wird, wird durch die rotierenden Unwuchtmasseneinheiten 34, 36 grundsätzlich eine zur Walzendrehachse W im Wesentlichen orthogonale Kraft erzeugt, so dass für die Verdichterwalze 42 eine Vibrationsbeschleunigung generiert wird, durch welche diese entsprechend periodisch in Richtung auf den zu verdichtenden Untergrund zu bzw. davon weg beschleunigt wird.

Der Aufbau der Phasenlage-Verstelleinheit 46 wird nachfolgend mit Bezug auf die Fig. 3 bis 5 detailliert beschrieben.

Die Phasenlage-Verstelleinheit 46 weist eingangsseitig einen Keilverzahnungsabschnitt 52 auf, welcher mit dem Hohlwellenabschnitt 48 der ersten Unwuchtmasseneinheit 34 zur gemeinsamen Drehung um die Unwucht-Drehachse U gekoppelt werden kann. Drehfest mit dem Keilverzahnungsabschnitt 52 ist ein Übertragungs-Antriebsstirnrad 54 einer allgemein mit 56 bezeichneten Getriebe-Übertragungseinheit verbunden. Die Getriebe-Übertragungseinheit 56 umfasst ferner an einer Übertragungswelle 58 ein erstes Übertragungs-Zwischenstirnrad 60 und ein zweites Übertragungs-Zwischenstirnrad 62. Die beiden Übertragungs-Zwischenstirnräder 60, 62 sind an der Übertragungswelle 58 jeweils drehest getragen und mit dieser um eine Übertragungs-Drehachse Ue drehbar. Es ist darauf hinzuweisen, dass im dargestellten Beispiel die beiden Übertragungs-Zwischenstirnräder 60, 62 in axialem Abstand zueinander angeordnet sind. Gleichermaßen könnten diese als jeweilige Zahnradabschnitte eines in Richtung der Übertragungswelle 58 durchgehend ausgebildeten oder diese bereitstellenden Zwischenstirnrads ausgebildet sein.

Das erste Übertragungs-Zwischenstirnrad 60 ist über ein Endlos-Übertragungsorgan 64, hier ausgebildet als Zahnriemen, in Antriebsverbindung mit dem Übertragungs-Antriebsstirnrad 54. Das zweite Übertragungs-Zwischenstirnrad 62 steht in Kämmeingriff mit einem Getriebe-Eingangsstirnrad 66 einer allgemein mit 68 bezeichneten Stirnrad-Getriebeanordnung der Phasenlage-Verstelleinheit 46 und ist somit in Antriebsverbindung damit. Ein Getriebe-Ausgangsstirnrad 70 der Stirnrad-Getriebeanordnung 68 ist drehfest mit einem weiteren Keilverzahnungsabschnitt 72, der wiederum mit dem Wellenabschnitt 50 der zweiten Unwuchtmasseneinheit 36 zur gemeinsamen Drehung gekoppelt werden kann. Es ist darauf hinzuweisen, dass sowohl eingangsseitig, als auch ausgangsseitig die Phasenlage-Verstelleinheit 46 in anderer Art und Weise als durch die Keilverzahnungsabschnitte 52, 72 mit der ersten Unwuchtmasseneinheit 34 bzw. der zweiten Unwuchtmasseneinheit 36 gekoppelt werden kann.

Die Stirnrad-Getriebeanordnung 68 umfasst an einem kassettenartigen Gehäuse 74, das in einem Gehäuse 76 der Phasenlage-Verstelleinheit 76 um eine Getriebe-Drehachse G schwenkbar getragen ist, eine Gruppe von Getriebe-Verstellstirnrädern 78, 80. Im dargestellten Ausgestaltungsbeispiel entspricht die Getriebe-Drehachse G der Unwucht-Drehachse U und somit auch der Walzendrehachse W. Zur Verschwenkung des Gehäuses 74 des einen Verstellstirnradträger 82 bereitstellenden Gehäuses 74 kann, wie im dargestellten Ausgestaltungsbeispiel gezeigt, ein beispielsweise durch einen Hydraulikzylinder, einen Zahnstangenantrieb, einen Schneckenradantrieb oder dergleichen betätigter Stellhebelmechanismus 84 genutzt werden, dessen Verschwenkung um die Getriebe-Drehachse G zu einer entsprechenden Verschwenkung des Verstellstirnradträgers 82 um die Getriebe-Drehachse G führt.

Die Gruppe von Getriebe-Verstellstirnrädern 78, 80 umfasst ein um eine erste Verstellstirnrad-Drehachse V₁ am Verstellstirnradträger 82 drehbar getragenes erstes Getriebe-Verstellstirnrad 78 und umfasst ein am Verstellstirnradträger 82 um eine zweite Verstellstirnrad-Drehachse V₂ drehbar getragenes zweites Getriebe-Verstellstirnrad 80. Die beiden Getriebe-Verstellstirnräder 78, 80 liegen axial zueinander versetzt, so dass das erste Getriebe-Verstellstirnrad 78 mit einem Verzahnungsabschnitt desselben in Kämmeingriff mit dem Getriebe-Eingangsstirnrad 66 steht und mit einem anderen Verzahnungsabschnitt desselben in Kämmeingriff mit dem zweiten Getriebe-Verstellstirnrad 80 steht. Das zweite Getriebe-Verstellstirnrad 80 wiederum steht mit einem weiteren Verzahnungsabschnitt in Kämmeingriff mit dem Getriebe-Ausgangsstirnrad 70. Es ist darauf hinzuweisen, dass in den dargestellten Ausgestaltungsbeispielen die beiden Getriebe-Verstellstirnräder 78, 80 als diese Verzahnungsabschnitte durchgehend aufweisende Stirnräder ausgebildet sind. Die Getriebe-Verstellstirnräder 78, 80 könnten gleichermaßen auch durch an einer jeweilige Welle drehfest getragene voneinander axial getrennte Zahnradabschnitte ausgebildet sein.

Soll im Betrieb die Unwuchtanordnung 32 erregt werden, um die Verdichterwalze 22 in Vibration zu versetzen, treibt der Unwuchtantrieb 42 die erste Unwuchtmasseneinheit 34 zur Drehung um die Unwuchtachse U an. Die um die Unwucht-Drehachse U rotierende erste Unwuchtmasseneinheit 34 treibt über die Phasenlage-Verstelleinheit die zweite Unwuchtmasseneinheit 36 zur Drehung um die Unwucht-Drehachse U an. Durch die Ausgestaltung der Getriebe-Übertragungseinheit 56 und der Stirnrad-Getriebeanordnung 68 ist dafür gesorgt, dass grundsätzlich die beiden über die Phasenlage-Verstelleinheit 46 miteinander gekoppelten Unwuchtmasseneinheiten 34, 36 in der gleichen Drehrichtung und mit der gleichen Drehzahl zueinander um die Unwucht-Drehachse U und somit auch die Walzendrehachse W rotieren. Bei festgehaltenem Verstellstirnradträger 82 ändert sich dabei die Phasenlage der Massenschwerpunkte M₁, M₂ nicht.

Soll die Phasenlage der beiden Massenschwerpunkte M₁, M₂ bezüglich einander verändert werden, wird der Stellhebelmechanismus 84 und mit diesem der Verstellstirnradträger 82 um die Getriebe-Drehachse G verschwenkt. Dies erzwingt eine Relativdrehung zwischen dem Getriebe-Eingangsstirnrad 66 und dem Getriebe-Ausgangsstirnrad 70. Aufgrund der Dimensionierung der verschiedenen Stirnräder der Stirnrad-Getriebeanordnung 68 findet eine Bewegungsübersetzung statt, so dass eine Verschwenkung des Verstellstirnradträgers 82 um die Getriebe-Drehachse G in einem Winkel von 90° zu einer Relativdrehung zwischen dem Getriebe-Eingangsstirnrad 66 und dem Getriebe-Ausgangsstirnrad 70 um 180° führt, so dass auch die Massenschwerpunkte M₁, M₂ der beiden Unwuchtmasseneinheiten 34, 36 bei einer Verschwenkung des Verstellstirnradträgers 82 in einem Winkelbereich von 90° eine Änderung in der Phasenlage bzw. der Winkellage zueinander in einem Winkelbereich von 180° erfahren, so dass zwischen maximaler Unwuchtwirkung und minimaler bzw. nicht vorhandener Unwuchtwirkung stufenlos verstellt werden kann. Diese Verstellung kann von der in der Kabine 14 Platz findenden Bedienperson abhängig von dem zu verdichtenden Untergrund oder/und dem Verdichtungsgrad des zu verdichtenden Untergrunds durch ein entsprechendes Betätigungsorgan ausgelöst werden.

Die in den Fig. 2 bis 4 dargestellte Ausgestaltungsart der Unwuchtanordnung zeichnet sich dadurch aus, dass der Unwuchtantrieb 42 an einem ersten axialen Endbereich 86 der ersten Unwuchtmasseneinheit 34 angeordnet ist, während die Phasenlage-Verstelleinheit 46 an einem zweiten axialen Endbereich 88 der ersten Unwuchtmasseneinheit 34 angeordnet ist, so dass die erste Unwuchtmasseneinheit 34 und damit auch die zweite Unwuchtmasseneinheit 36 axial zwischen dem Unwuchtantrieb 42 und der Phasenlage-Verstelleinheit 46 angeordnet sind. Dies führt zu einer in Achsrichtung näherungsweise gleichen Masseverteilung der verschiedenen Systembereiche der Unwuchtanordnung 32 im Walzeninnenraum 26.

Mit Bezug auf die Fig. 6 bis 10 wird nachfolgend eine zweite Ausgestaltungsart der Unwuchtanordnung bzw. der Phasenlage-Verstelleinheit beschrieben, die sich dadurch auszeichnet, dass alle Systembereiche der Unwuchtanordnung, welche zum Antrieb bzw. zur Drehmomentübertragung bzw. auch zur Verstellung der Phasenlage dienen, an der gleichen axialen Seite der ersten Unwuchtmasseneinheit bzw. beider Unwuchtmasseneinheiten angeordnet sind. Dies führt zu einem axial kompakten Aufbau.

Komponenten bzw. Systembereiche, welche den vorangehend beschriebenen Komponenten bzw. Systembereichen entsprechen, sind in den Fig. 6 bis 10 mit den gleichen Bezugszeichen unter Hinzufügung des Anhangs "a" bezeichnet.

Bei der in den Fig. 6 bis 10 dargestellten Ausgestaltungsform treibt der Unwuchtantrieb 42a, welcher beispielsweise einen Hydraulikmotor umfassen kann, über ein Motor-Antriebsstirnrad 90a, das an einer Motorausgangswelle drehfest getragen sein kann, einerseits das erste Übertragungs-Zwischenrad 60a der Getriebe-Übertragungseinheit 56a zur Drehung um die Übertragungs-Drehachse Ue an, und treibt andererseits das Getriebe-Eingangsstirnrad 66a der Stirnrad-Getriebeanordnung 68a zur Drehung um die Getriebe-Drehachse G an. Dazu steht das Motor-Antriebstellrad 90a in Kämmeingriff sowohl mit dem ersten Übertragungs-Zwischenstirnrad 60a, als auch dem Getriebe-Eingangsstirnrad 66a. Das zweite Übertragungs-Zwischenstirnrad 62a steht in Kämmeingriff und damit in Antriebsverbindung mit einem Übertragungs-Abtriebsstirnrad 92a, das mit dem Hohlwellenabschnitt 48a der ersten Unwuchtmasseneinheit 34a zur gemeinsamen Drehung um die Unwucht-Drehachse U gekoppelt ist. Somit treibt der Unwuchtantrieb 42 die erste Unwuchtmasseneinheit 34a über die Getriebe-Übertragungseinheit 56a zur Drehung um die Unwucht-Drehachse U an.

Die Stirnrad-Getriebeanordnung 68a umfasst an dem als kassenttenartiges Gehäuse 74a ausgebildeten Verstellstirnradträger 82a das erste Getriebe-Verstellstirnrad 78a und das zweite Getriebe-Verstellstirnrad 80a. In diesem Ausgestaltungsbeispiel ist jedes der beiden Getriebe-Verstellstirnräder 78a, 80a mit zwei axial voneinander getrennt ausgebildeten Stirnradabschnitten ausgebildet. Einer dieser Stirnradabschnitte des ersten Getriebe-Verstellstirnrads 78a ist in Kämmeingriff mit dem Getriebe-Eingangsstirnrad 66a. Der andere Stirnradabschnitt des ersten Getriebe-Verstellstirnrads 78a ist in Kämmeingriff mit einem der beiden Stirnradabschnitte des zweiten Getriebe-Verstellstirnrads 80a. Dessen zweiter Stirnradabschnitt ist in Kämmeingriff mit dem Getriebe-Ausgangsstirnrad 70a, welches wiederum drehfest an den Wellenabschnitt 50a angekoppelt ist, an welchem auch die zweite Unwuchtmasseneinheit 36a drehfest getragen ist. Somit treibt der Unwuchtantrieb 42a die zweite Unwuchtmasseneinheit 36a auch bei dieser Ausgestaltungsform über die Stirnrad-Getriebeanordnung 68a zur Drehung an.

Anders als bei der Ausgestaltungsform der Fig. 2 bis 5 ist der Unwuchtantrieb 42 bei der Ausgestaltungsform der Fig. 6 bis 10 mit seinem Motor-Antriebsstirnrad 90a direkt in Antriebsverbindung mit dem Eingangsbereich der Stirnrad-Getriebeanordnung 68a, nämlich dem Getriebe-Eingangsstirnrad 66a, und treibt die erste Unwuchtmasseneinheit 34a nicht direkt, sondern über die Getriebe-Übertragungseinheit 56a an. Auch bei dieser Ausgestaltung ist die Anordnung und Dimensionierung der verschiedenen in Antriebsverbindung miteinander stehenden Stirnräder so gewählt, dass die beiden Unwuchtmasseneinheiten 34a, 36a durch den Unwuchtantrieb 42a grundsätzlich zur Drehung um die Unwucht-Drehachse U, welche auch hier wieder der Walzendrehachse entsprechend kann, in der gleichen Drehrichtung und mit der gleichen Drehzahl angetrieben werden.

Durch eine Verschwenkung des Verstellstirnradträgers 82a um die Getriebe-Drehachse G wird auch bei dieser Ausgestaltung durch die Wirkung der miteinander in Kämmeingriff stehenden Getriebe-Verstellstirnräder 78a, 80a eine Relativdrehung zwischen dem Getriebe-Eingangsstirnrad 66a und dem Getriebe-Ausgangsstirnrad 70a und dementsprechend auch eine Relativdrehung zwischen der ersten Unwuchtmasseneinheit 34a und der zweiten Unwuchtmasseneinheit 36a erzwungen, so dass diese, ausgehend von der in den Fig. 6 bis 10 dargestellten Relativlage bzw. Phasenlage, in welcher die beiden Massenschwerpunkte die gleiche Phasenlage, also keinen Winkelversatz zueinander aufweisen und somit das erzeugte Unwuchtmoment maximal ist, zu einer Relativdrehlage bzw. Phasenlage bezüglich einander verschwenkt werden können, in welcher die beiden Massenschwerpunkte einen Winkelversatz bzw. eine Phasenlage von 180° zueinander aufweisen, so dass die beiden Unwuchtmasseneinheiten bzw. die dadurch bereitgestellten Unwuchten einander kompensieren und daher keine Vibrationsbeschleunigung auf die die Unwuchtanordnung 10a aufnehmende Verdichterwalze ausüben.

Diese Verstellung des Verstellstirnradträgers 82a kann bei dem in den Fig. 6 bis 10 dargestellten Aufbau durch einen Verstellmotor 94a, beispielsweise Elektromotor, Hydraulikmotor oder dergleichen, und einen Stirnradmechanismus 96a erreicht werden. Der Stirnradmechanismus 96a umfasst ein erstes Stirnrad 98a, das an einer Motorwelle des Verstellmotors 94a drehfest getragen ist, und umfasst ein zweites Stirnrad 100a, welches an dem Verstellstirnradträger 82a drehfest getragen ist und somit zusammen mit diesem bei Erregung des Verstellmotors 94a sich um die Getriebe-Drehachse G dreht. Auch bei dieser Ausgestaltung ist dafür gesorgt, dass eine Drehung bzw. eine Verschwenkung des Verstellstirnradträgers 82a um die Getriebe-Drehachse G um 90° zu einer Relativdrehung zwischen dem Getriebe-Eingangsstirnrad 66a und dem Getriebe-Ausgangsstirnrad 70a und somit auch einer Relativdrehung zwischen den beiden Unwuchtmasseneinheiten 34a, 36a von 180° führt, so dass auch hier eine stufenlose Verstellung zwischen maximaler Unwuchtwirkung und minimaler bzw. nicht vorhandener Unwuchtwirkung erreicht werden kann.

Da bei der erfindungsgemäßen Ausgestaltung einer Unwuchtanordnung die Übertragung des Drehmoments zwischen einem einzigen Unwuchtantrieb und den beiden Unwuchtmasseneinheiten teilweise direkt, teilweise über eine Stirnrad-Getriebeanordnung bzw. eine Phasenlage-Verstelleinheit erfolgt, in welcher ein Drehmoment ausschließlich durch in Kämmeingriff stehende oder über Endlos-Übertragungsorgane miteinander gekoppelte Stirnräder übertragen wird, wird ein mit Standard-Bauteilen herstellbarer, kompakter, gleichwohl zur Übertragung sehr großer Drehmomente geeigneter Aufbau erreicht, welcher einerseits über eine lange Betriebslebensdauer hinweg zuverlässig arbeiten kann, andererseits eine stufenlose Verstellung der Unwuchtwirkung bzw. der dadurch hervorgerufenen Vibrationswirkung zwischen einer maximalen Wirkung bei nicht vorhandenem Phasenversatz der Massenschwerpunkte der beiden Unwuchtmasseneinheiten und einer minimalen Wirkung bei einem Phasenversatz bzw. einer Winkellage der beiden Unwuchtmasseneinheiten von 180° bezüglich einander ermöglicht.

## Patentansprüche

1. Unwuchtanordnung für eine Verdichterwalze eines Bodenverdichters, umfassend:
- eine um eine Unwucht-Drehachse (U) drehbare erste Unwuchtmasseneinheit (34; 34a) mit einem bezüglich der Unwucht-Drehachse (U) exzentrischen ersten Massenschwerpunkt (M₁),
- eine um die Unwucht-Drehachse (U) drehbare zweite Unwuchtmasseneinheit (36; 36a) mit einem bezüglich der Unwucht-Drehachse (U) exzentrischen zweiten Massenschwerpunkt (M₂),
- einen Unwuchtantrieb (42; 42a) zum gemeinsamen Antreiben der ersten Unwuchtmasseneinheit (34; 34a) und der zweiten Unwuchtmasseneinheit (36, 36a) zur Drehung um die Unwucht-Drehachse (U),
- eine Phasenlage-Verstelleinheit (46; 46a) zum Verstellen einer Phasenlage des ersten Massenschwerpunkts (M₁) bezüglich des zweiten Massenschwerpunkts (M₂) um die Unwucht-Drehachse (U),
wobei die Phasenlage-Verstelleinheit (46; 46a) eine Stirnrad-Getriebeanordnung (68; 68a) im Drehmomentübertragungsweg zwischen dem Unwuchtantrieb (42; 42a) und der ersten Unwuchtmasseneinheit (34; 34a) oder der zweiten Unwuchtmasseneinheit (36; 36a) umfasst, wobei die Stirnrad-Getriebeanordnung (68; 68a) ein durch den Unwuchtantrieb (42; 42a) zur Drehung um eine Getriebe-Drehachse (G) antreibbares Getriebe-Eingangsstirnrad (66; 66a), ein um die Getriebe-Drehachse (G) drehbares Getriebe-Ausgangsstirnrad (70; 70a) umfasst, **dadurch gekennzeichnet, dass** die Stirnrad-Getriebeanordnung (68; 68a) eine Gruppe von mit dem Getriebe-Eingangsstirnrad (66; 66a) und dem Getriebe-Ausgangsstirnrad (70; 70a) in Kämmeingriff stehenden Getriebe-Verstellstirnrädern (78, 80; 78a, 80a) umfasst, wobei die Getriebe-Verstellstirnräder (78, 80; 78a, 80a) an einem Verstellstirnradträger (82; 82a) drehbar getragen sind, und wobei der Verstellstirnradträger (82; 82a) bezüglich des Getriebe-Eingangsstirnrads (66; 66a) und des Getriebe-Ausgangsstirnrads (70; 70a) um die Getriebe-Drehachse (G) drehbar ist.

2. Unwuchtanordnung nach Anspruch 1,
**dadurch gekennzeichnet, dass** dem Verstellstirnradträger (82; 82a) ein Verstellstirnradträgerantrieb (84; 94a, 96a) zum Verschwenken des Verstellstirnradträgers (82; 82a) um die Getriebe-Drehachse (G) zugeordnet ist.

3. Unwuchtanordnung nach Anspruch 1 oder 2,
**dadurch gekennzeichnet, dass** die Getriebe-Drehachse (G) der Unwucht-Drehachse (U) entspricht.

4. Unwuchtanordnung nach einem der Ansprüche 1, 2 oder 3 ,
**dadurch gekennzeichnet, dass** die Gruppe von Verstellsstirnrädern (78, 80; 78a, 80a) ein um eine zur Getriebe-Drehachse (G) parallele erste Verstellstirnrad-Drehachse (V₁) drehbares und mit dem Getriebe-Eingangsstirnrad (66; 66a) in Kämmeingriff stehendes erstes Verstellstirnrad (78; 78a) und ein um eine zur Getriebe-Drehachse (G) parallele zweite Verstellstirnrad-Drehachse (V₂) drehbares und mit dem ersten Verstellstirnrad (78; 78a) und dem Getriebe-Ausgangsstirnrad (70; 70a) in Kämmeingriff stehendes zweites Verstellstirnrad (80; 80a) umfasst.

5. Unwuchtanordnung nach einem der vorangehenden Ansprüche,
**dadurch gekennzeichnet, dass** das Getriebe-Ausgangsstirnrad (70; 70a) mit der zweiten Unwuchtmasseneinheit (36; 36a) zur gemeinsamen Drehung gekoppelt ist.

6. Unwuchtanordnung nach Anspruch 5,
**dadurch gekennzeichnet, dass** das Getriebe-Eingangsstirnrad (66) mit dem Unwuchtantrieb (42) über die erste Unwuchtmasseneinheit (34) zur Drehung antreibbar ist, oder/und dass die erste Unwuchtmasseneinheit (34) und die zweite Unwuchtmasseneinheit (36) axial zwischen dem Unwuchtantrieb (42) und der Phasenlage-Verstelleinheit (46) angeordnet sind.

7. Unwuchtanordnung nach Anspruch 6,
**dadurch gekennzeichnet, dass** die erste Unwuchtmasseneinheit (34) in einem ersten axialen Endbereich (86) mit dem Unwuchtantrieb (42) zum Antreiben der ersten Unwuchtmasseneinheit (34) zur Drehung um die Unwucht-Drehachse (U) gekoppelt ist, und dass die erste Unwuchtmasseneinheit (34) in einem zweiten axialen Endbereich (88) vermittels einer Getriebe-Übertragungseinheit (56) mit dem Getriebe-Eingangsstirnrad (66) in Antriebsverbindung steht.

8. Unwuchtanordnung nach Anspruch 7,
**dadurch gekennzeichnet, dass** die Getriebe-Übertragungseinheit (56) umfasst:
- ein mit dem zweiten axialen Endbereich (88) der ersten Unwuchtmasseneinheit (34) zur gemeinsamen Drehung um die Unwucht-Drehachse (U) gekoppeltes Übertragungs-Antriebsstirnrad (54),
- ein erstes Übertragungs-Zwischenstirnrad (60) an einer um eine zur Unwucht-Drehachse (U) parallelen Übertragungs-Drehachse (Ue) drehbaren Übertragungswelle (58), wobei das erste Übertragungs-Zwischenstirnrad (60) in Antriebsverbindung mit dem Übertragungs-Antriebsstirnrad (54) steht,
- ein zweites Übertragungs-Zwischenstirnrad (62) an der Übertragungswelle (58), wobei das zweite Übertragungs-Stirnrad (62) in Antriebsverbindung mit dem Getriebe-Eingangsstirnrad (66) steht.

9. Unwuchtanordnung nach Anspruch 8,
**dadurch gekennzeichnet, dass** das erste Übertragungs-Zwischenstirnrad (60) mit dem Übertragungs-Antriebsstirnrad (54) vermittels eines Endlos-Übertragungsorgans (64) oder/und wenigstens eines Verbindungs-Stirnrads in Antriebsverbindung steht, oder/und dass das zweite Übertragungs-Zwischenstirnrad (62) mit dem Getriebe-Eingangsstirnrad (66) in Kämmeingriff steht,
vorzugsweise wobei das Endlos-Übertragungsorgan (64) einen Zahnriemen oder eine Antriebskette umfasst.

10. Unwuchtanordnung nach einem der Ansprüche 8 oder 9,
**dadurch gekennzeichnet, dass** das erste Übertragungs-Zwischenstirnrad (60) und das zweite Übertragungs-Zwischenstirnrad (62) an der Übertragungswelle (58) drehfest getragen sind.

11. Unwuchtanordnung nach Anspruch 5,
**dadurch gekennzeichnet, dass** das Getriebe-Eingangsstirnrad (66a) in Antriebsverbindung mit einem Motor-Antriebsstirnrad (90a) steht,
vorzugsweise wobei das Getriebe-Eingangsstirnrad (66a) in Kämmeingriff mit dem Motor-Antriebsstirnrad (90a) steht, oder/und dass das Motor-Antriebsstirnrad (90a) an einer Antriebswelle des Unwuchtantriebs (42a) vorgesehen ist.

12. Unwuchtanordnung nach Anspruch 11,
**dadurch gekennzeichnet, dass** die erste Unwuchtmasseneinheit (34a) vermittels einer Getriebe-Übertragungseinheit (58a) mit dem Motor-Antriebsstirnrad (90a) in Antriebsverbindung steht.

13. Unwuchtanordnung nach Anspruch 12,
**dadurch gekennzeichnet, dass** die Getriebe-Übertragungseinheit (58a) umfasst:
- ein erstes Übertragungs-Zwischenstirnrad (60a) an einer um eine zur Unwucht-Drehachse (U) parallelen Übertragungs-Drehachse (Ue) drehbaren Übertragungswelle (58a), wobei das erste Übertragungs-Zwischenstirnrad (60a) in Antriebsverbindung mit dem Motor-Stirnrad (90a) steht,
- ein zweites Übertragungs-Zwischenstirnrad (62a) an der Übertragungswelle (58a),
- ein mit der ersten Unwuchtmasseneinheit (34a) zur gemeinsamen Drehung um die Unwucht-Drehachse (U) gekoppeltes Übertragungs-Abtriebsstirnrad (92a), wobei das Übertragungs-Abtriebsstirnrad (92a) in Antriebsverbindung mit dem zweiten Übertragungs-Zwischenstirnrad (62a) steht,
vorzugsweise wobei das erste Übertragungs-Zwischenstirnrad (60a) mit dem Motor-Antriebsstirnrad (90a) in Kämmeingriff steht, oder/und das zweite Übertragungs-Zwischenstirnrad (62a) mit dem Übertragungs-Abtriebsstirnrad (92a) in Kämmeingriff steht, oder/und das erste Übertragungs-Zwischenstirnrad (60a) und das zweite Übertragungs-Zwischenstirnrad (62a) an der Übertragungswelle (58a) drehfest getragen sind.

14. Unwuchtanordnung nach einem der Ansprüche 11-13,
**dadurch gekennzeichnet, dass** der Unwuchtantrieb (42a) und die Phasenlage-Verstelleinheit (46a) an der selben axialen Seite bezüglich der ersten Unwuchtmasseneinheit (34a) und der zweiten Unwuchtmasseneinheit (36a) angeordnet sind.

15. Verdichterwalze für einen Bodenverdichter, umfassend einen eine Walzendrehachse (W) umgebenden Walzenmantel (24), wobei in einem Walzeninnenraum (26) eine Unwuchtanordnung (10; 10a) nach einem der vorangehenden Ansprüche vorgesehen ist,
vorzugsweise wobei die Walzendrehachse (W) der Unwucht-Drehachse (U) entspricht.

16. Bodenverdichter, umfassend wenigstens eine an einem Verdichterrahmen (16, 18) um eine Walzendrehachse (W) drehbar getragene Verdichterwalze (20, 22) nach Anspruch 15.

## Claims

1. An unbalance arrangement for a compactor roller of a soil compactor, comprising:
- a first unbalance mass unit (34; 34a) rotatable around an unbalance axis of rotation (U) and having a first centre of mass (M₁) eccentric with respect to the unbalance axis of rotation (U),
- a second unbalance mass unit (36; 36a) rotatable around the unbalance axis of rotation (U) and having a second centre of mass (M₂) eccentric with respect to the unbalance axis of rotation (U),
- an unbalance drive (42; 42a) for jointly driving the first unbalance mass unit (34; 34a) and the second unbalance mass unit (36, 36a) to rotate around the unbalance axis of rotation (U),
- a phase position adjustment unit (46; 46a) for adjusting a phase position of the first centre of mass (M₁) with respect to the second centre of mass (M₂) around the unbalance axis of rotation (U),
wherein the phase position adjustment unit (46; 46a) comprises a spur gear arrangement (68; 68a) in the torque transmission path between the unbalance drive (42; 42a) and the first unbalance mass unit (34; 34a) or the second unbalance mass unit (36; 36a), wherein the spur gear arrangement (68; 68a) comprises a gear input spur gear (66; 66a) drivable by the unbalance drive (42; 42a) to rotate around a gear axis of rotation (G), a gear output spur gear (70; 70a) rotatable around the gear axis of rotation (G), **characterized in that** the spur gear arrangement (68; 68a) comprises a group of gear adjustment spur gears (78, 80; 78a, 80a) in meshing engagement with the gear input spur gear (66; 66a) and the gear output spur gear (70; 70a), wherein the gear adjustment spur gears (78, 80; 78a, 80a) are rotatably supported on an adjustment spur gear carrier (82; 82a), and wherein the adjustment spur gear carrier (82; 82a) is rotatable with respect to the gear input spur gear (66; 66a) and the gear output spur gear (70; 70a) around the gear axis of rotation (G).

2. The unbalance arrangement according to claim 1,
**characterized in that** the adjustment spur gear carrier (82; 82a) is assigned an adjustment spur gear carrier drive (84; 94a, 96a) for pivoting the adjustment spur gear carrier (82; 82a) around the gear axis of rotation (G).

3. The unbalance arrangement according to claim 1 or 2,
**characterized in that** the gear axis of rotation (G) corresponds to the unbalance axis of rotation (U).

4. The unbalance arrangement according to any one of claims 1,2 or 3,
**characterized in that** the group of adjustment spur gears (78, 80; 78a, 80a) comprises a first adjustment spur (78; 78a) that is rotatable around a first adjustment spur gear axis of rotation (V₁) that is parallel to the gear axis of rotation (G) and is in meshing engagement with the gear input spur gear (66; 66a), and a second adjustment spur (80; 80a) that is rotatable around a second adjustment spur gear axis of rotation (V₂) that is parallel to the gear axis of rotation (G) and is in meshing engagement with the first adjustment spur gear (78; 78a) and the gear output spur gear (70; 70a).

5. The unbalance arrangement according to any one of the preceding claims,
**characterized in that** the gear output spur gear (70; 70a) is coupled to the second unbalance mass unit (36; 36a) for joint rotation.

6. The unbalance arrangement according to claim 5,
**characterized in that** the gear input spur gear (66) is drivable to rotate with the unbalance drive (42) via the first unbalance mass unit (34), and/or **in that** the first unbalance mass unit (34) and the second unbalance mass unit (36) are arranged axially between the unbalance drive (42) and the phase position adjustment unit (46).

7. The unbalance arrangement according to claim 6,
**characterized in that** the first unbalance mass unit (34) is coupled in a first axial end region (86) to the unbalance drive (42) for driving the first unbalance mass unit (34) for rotation around the unbalance axis of rotation (U), and **in that** the first unbalance mass unit (34) has a drive connection in a second axial end region (88) by means of a gear transmission unit (56) to the gear input spur gear (66).

8. The unbalance arrangement according to claim 7,
**characterized in that** the gear transmission unit (56) comprises:
- a transmission drive spur gear (54) coupled to the second axial end region (88) of the first unbalance mass unit (34) for joint rotation around the unbalance axis of rotation (U),
- a first transmission idler spur gear (60) on a transmission shaft (58) rotatable around a gear axis of rotation (Ue) parallel to the unbalance axis of rotation (U), wherein the first transmission idler spur gear (60) has a drive connection to the transmission drive spur gear (54),
- a second transmission idler spur gear (62) on the transmission shaft (58), wherein the second transmission spur gear (62) has a drive connection to the transmission input spur gear (66).

9. The unbalance arrangement according to claim 8,
**characterized in that** the first transmission idler spur gear (60) has a drive connection to the transmission drive spur gear (54) by means of an endless transmission element (64) and/or at least one connecting spur gear, and/or **in that** the second transmission idler spur gear (62) is in meshing engagement with the gear input spur gear (66),
preferably wherein the endless transmission element (64) comprises a toothed belt or a drive chain.

10. The unbalance arrangement according to claim 8 or 9,
**characterized in that** the first transmission idler spur gear (60) and the second transmission idler spur gear (62) are supported in a rotationally fixed manner on the transmission shaft (58).

11. The unbalance arrangement according to claim 5,
**characterized in that** the gear input spur gear (66a) has a drive connection to a motor drive spur gear (90a),
preferably wherein the gear input spur gear (66a) is in meshing engagement with the motor drive spur gear (90a), and/or **in that** the motor drive spur gear (90a) is provided on a drive shaft of the unbalance drive (42a).

12. The unbalance arrangement according to claim 11,
**characterized in that** the first unbalance mass unit (34a) has a drive connection to the motor drive spur gear (90a) by means of a gear transmission unit (58a).

13. The unbalance arrangement according to claim 12,
**characterized in that** the gear transmission unit (58a) comprises:
- a first transmission idler spur gear (60a) on a transmission shaft (58a) rotatable around a gear axis of rotation (Ue) parallel to the unbalance axis of rotation (U), wherein the first transmission idler spur gear (60a) has a drive connection to the motor spur gear (90a),
- a second transmission idler spur gear (62a) on the transmission shaft (58a),
- a transmission output spur gear (92a) coupled to the first unbalance mass unit (34a) for joint rotation around the unbalance axis of rotation (U), wherein the transmission output spur gear (92a) has a drive connection to the second transmission idler spur gear (62a),
preferably wherein the first transmission idler spur gear (60a) is in meshing engagement with the motor drive spur gear (90a), and/or **in that** the second transmission idler spur gear (62a) is in meshing engagement with the transmission output spur gear (92a), or/and the first transmission idler spur gear (60a) and the second transmission idler spur gear (62a) are supported in a rotationally-fixed manner on the transmission shaft (58a).

14. The unbalance arrangement according to any one of claims 11-13,
**characterized in that** the unbalance drive (42a) and the phase position adjustment unit (46a) are arranged on the same axial side with respect to the first unbalance mass unit (34a) and the second unbalance mass unit (36a).

15. A compactor roller for a soil compactor, comprising a roller shell (24) surrounding a roller axis of rotation (W), wherein an unbalance arrangement (10; 10a) according to any one of the preceding claims is provided in a roller interior (26),
preferably wherein the roller axis of rotation (W) corresponds to the unbalance axis of rotation (U).

16. A soil compactor, comprising at least one compactor roller (20, 22) according to claim 15 which is rotatably supported on a compactor frame (16, 18) around a roller axis of rotation (W).

## Revendications

1. Ensemble de balourd pour un rouleau de compactage d'un compacteur de sol, comprenant :
- une première unité de masse de balourd (34 ; 34a) pouvant tourner autour d'un axe de rotation de balourd (U) et ayant un premier centre de masse (M₁) excentré par rapport à l'axe de rotation de balourd (U),
- une deuxième unité de masse de balourd (36 ; 36a) pouvant tourner autour de l'axe de rotation de balourd (U) et ayant un deuxième centre de masse (M₂) excentré par rapport à l'axe de rotation de balourd (U),
- un entraînement de balourd (42 ; 42a) pour entraîner conjointement la première unité de masse de balourd (34 ; 34a) et la deuxième unité de masse de balourd (36, 36a) pour qu'elles tournent autour de l'axe de rotation de balourd (U),
- une unité d'ajustement de position de phase (46 ; 46a) pour ajuster une position de phase du premier centre de masse (M₁) par rapport au deuxième centre de masse (M₂) autour de l'axe de rotation de balourd (U),
dans lequel l'unité d'ajustement de position de phase (46 ; 46a) comprend un ensemble d'engrenage droit (68 ; 68a) dans le chemin de transmission de couple entre l'entraînement de balourd (42 ; 42a) et la première unité de masse de balourd (34 ; 34a) ou la deuxième unité de masse de balourd (36 ; 36a), dans lequel l'ensemble d'engrenage droit (68 ; 68a) comprend un engrenage droit d'entrée (66 ; 66a) pouvant être entraîné par l'entraînement de balourd (42 ; 42a) pour tourner autour d'un axe de rotation d'engrenage (G), un engrenage droit de sortie (70 ; 70a) pouvant tourner autour de l'axe de rotation d'engrenage (G), **caractérisé en ce que** l'ensemble d'engrenage droit (68 ; 68a) comprend un groupe d'engrenages droits de réglage d'engrenage (78, 80 ; 78a, 80a) en prise avec l'engrenage droit d'entrée (66 ; 66a) et l'engrenage droit de sortie (70 ; 70a), dans lequel les engrenages droits de réglage d'engrenage (78, 80 ; 78a, 80a) sont supportés de manière rotative sur un support d'engrenage droit de réglage (82 ; 82a), et dans lequel le support d'engrenage droit de réglage (82 ; 82a) peut tourner par rapport à l'engrenage droit d'entrée (66 ; 66a) et l'engrenage droit de sortie (70 ; 70a) autour de l'axe de rotation d'engrenage (G).

2. Ensemble de balourd selon la revendication 1,
**caractérisé en ce qu'**un entraînement de support d'engrenage droit de réglage (84 ; 94a, 96a) est associé au support d'engrenage droit de réglage (82 ; 82a) pour faire pivoter le support d'engrenage droit de réglage (82 ; 82a) autour de l'axe de rotation d'engrenage (G).

3. Ensemble de balourd selon la revendication 1 ou 2,
**caractérisé en ce que** l'axe de rotation d'engrenage (G) correspond à l'axe de rotation de balourd (U).

4. Ensemble de balourd selon l'une des revendications 1, 2 ou 3,
**caractérisé en ce que** le groupe d'engrenages droits de réglage d'engrenage (78, 80 ; 78a, 80a) comprend un premier engrenage droit de réglage (78 ; 78a) qui peut tourner autour d'un premier axe de rotation d'engrenage droit de réglage (V₁) qui est parallèle à l'axe de rotation d'engrenage (G) et qui est en prise par engrènement avec l'engrenage droit d'entrée (66 ; 66a), et un deuxième engrenage droit de réglage (80 ; 80a) qui peut tourner autour d'un deuxième axe de rotation d'engrenage droit de réglage (V₂) qui est parallèle à l'axe de rotation d'engrenage (G) et qui est en prise par engrènement avec le premier engrenage droit de réglage (78 ; 78a) et l'engrenage droit de sortie (70 ; 70a).

5. Ensemble de balourd selon l'une des revendications précédentes,
**caractérisé en ce que** l'engrenage droit de sortie (70 ; 70a) est couplé à la deuxième unité de masse de balourd (36 ; 36a) pour une rotation conjointe.

6. Ensemble de balourd selon la revendication 5,
**caractérisé en ce que** l'engrenage droit d'entrée (66) peut être entraîné en rotation avec l'entraînement de balourd (42) par l'intermédiaire de la première unité de masse de balourd (34), et/ou **en ce que** la première unité de masse de balourd (34) et la deuxième unité de masse de balourd (36) sont disposées axialement entre l'entraînement de balourd (42) et l'unité d'ajustement de position de phase (46).

7. Ensemble de balourd selon la revendication 6,
**caractérisé en ce que** la première unité de masse de balourd (34) est couplée dans une première zone d'extrémité axiale (86) à l'entraînement de balourd (42) pour entraîner la première unité de masse de balourd (34) en rotation autour de l'axe de rotation de balourd (U), et **en ce que** la première unité de masse de balourd (34) présente une liaison d'entraînement dans une deuxième zone d'extrémité axiale (88) au moyen d'une unité de transmission à engrenages (56) avec l'engrenage droit d'entrée (66).

8. Ensemble de balourd selon la revendication 7,
**caractérisé en ce que** l'unité de transmission à engrenages (56) comprend :
- un engrenage droit d'entraînement de transmission (54) couplé à la deuxième zone d'extrémité axiale (88) de la première unité de masse de balourd (34) pour une rotation conjointe autour de l'axe de rotation de balourd (U),
- un premier engrenage droit de renvoi de transmission (60) sur un arbre de transmission (58) pouvant tourner autour d'un axe de rotation de transmission (Ue) parallèle à l'axe de rotation de balourd (U), dans lequel le premier engrenage droit de renvoi de transmission (60) a une connexion d'entraînement à l'engrenage droit d'entraînement de transmission (54),
- un deuxième engrenage droit de renvoi de transmission (62) sur l'arbre de transmission (58), dans lequel le deuxième engrenage droit de transmission (62) a une connexion d'entraînement avec l'engrenage droit d'entrée (66).

9. Ensemble de balourd selon la revendication 8,
**caractérisé en ce que** le premier engrenage droit de renvoi de transmission (60) a une connexion d'entraînement avec l'engrenage droit d'entraînement de transmission (54) au moyen d'un élément de transmission sans fin (64) et/ou d'au moins un engrenage droit de connexion, et/ou **en ce que** le deuxième engrenage droit de renvoi de transmission (62) est en prise par engrènement avec l'engrenage droit d'entrée de transmission (66),
de préférence dans lequel l'élément de transmission sans fin (64) comprend une courroie dentée ou une chaîne d'entraînement.

10. Ensemble de balourd selon l'une des revendications 8 ou 9,
**caractérisé en ce que** le premier engrenage droit de renvoi de transmission (60) et le deuxième engrenage droit de renvoi de transmission (62) sont supportés de manière fixe en rotation sur l'arbre de transmission (58).

11. Ensemble de balourd selon la revendication 5,
**caractérisé en ce que** l'engrenage droit d'entrée (66a) a une connexion d'entraînement avec un engrenage droit d'entraînement du moteur (90a), de préférence, dans lequel l'engrenage droit d'entrée (66a) est en prise par engrènement avec l'engrenage droit d'entraînement du moteur (90a) et/ou l'engrenage droit d'entraînement du moteur (90a) est prévue sur un arbre d'entraînement de l'entraînement de balourd (42a).

12. Ensemble de balourd selon la revendication 11,
**caractérisé en ce que** la première unité de masse de balourd (34a) est reliée à l'engrenage droit d'entraînement du moteur (90a) par l'intermédiaire d'une unité de transmission à engrenages (58a).

13. Ensemble de balourd selon la revendication 12,
**caractérisé en ce que** l'unité de transmission à engrenages (58a) comprend :
- un premier engrenage droit de renvoi de transmission (60a) sur un arbre de transmission (58a) pouvant tourner autour d'un axe de rotation de transmission (Ue) parallèle à l'axe de rotation de balourd (U), dans lequel le premier engrenage droit de renvoi de transmission (60a) a une connexion d'entraînement avec l'engrenage droit d'entraînement du moteur (90a),
- un deuxième engrenage droit de renvoi de transmission (62a) sur l'arbre de transmission (58a),
- un engrenage droit de sortie de transmission (92a) couplé à la première unité de masse de balourd (34a) pour une rotation conjointe autour de l'axe de rotation de balourd (U), dans lequel l'engrenage droit de sortie de transmission (92a) a une connexion d'entraînement avec le deuxième engrenage droit de renvoi de transmission (62a),
de préférence dans lequel le premier engrenage droit de renvoi de transmission (60a) est en prise avec l'engrenage droit d'entraînement du moteur (90a), et/ou le deuxième engrenage droit de renvoi de transmission (62a) est en prise par engrènement avec l'engrenage droit de sortie de transmission (92a), ou/et le premier engrenage droit de renvoi de transmission (60a) et le deuxième engrenage droit de renvoi de transmission (62a) sont supportés de manière fixe en rotation sur l'arbre de transmission (58a).

14. Ensemble de balourd selon l'une des revendications 11 à 13,
**caractérisé en ce que** l'entraînement de balourd (42a) et l'unité d'ajustement de position de phase (46a) sont disposés sur le même côté axial par rapport à la première unité de masse de balourd (34a) et à la deuxième unité de masse de balourd (36a).

15. Rouleau de compacteur pour un compacteur de sol, comprenant une enveloppe de rouleau (24) entourant un axe de rotation de rouleau (W), dans lequel un ensemble de balourd (10 ; 10a) selon l'une des revendications précédentes est prévu dans un intérieur de rouleau (26),
de préférence dans lequel l'axe de rotation de rouleau (W) correspond à l'axe de rotation de balourd (U).

16. Compacteur de sol, comprenant au moins un rouleau de compacteur (20, 22) selon la revendication 15 qui est supporté de manière rotative sur un cadre de compacteur (16, 18) autour d'un axe de rotation de rouleau (W).
